# EUROPÄISCHE PATENTSCHRIFT

(11) **EP 1 857 391 B1**
(45) Veröffentlichungstag und Bekanntmachung des Hinweises auf die Patenterteilung: **06.01.2010**
(21) Anmeldenummer: 07008726.7
(22) Anmeldetag: 28.04.2007
(51) Int. Cl.: B65H 29/52, B65H 29/68

(54) **Einrichtung zum wahlweisen Bremsen oder Stützen von bedrucktem Bogenmaterial in Auslegern von Druckmaschinen, insbesondere von Rotationsdruckmaschinen**
Device for selective slowing or support of printed sheet material in the sheet delivery of printing presses, in particular rotary printing presses
Dispositif pour au choix freiner ou supporter les feuilles imprimées dans le dispositif de sortie de machines à imprimer, en particulier de presses rotatives

(30) Priorität: 16.05.2006 DE 102006022778
(43) Veröffentlichungstag der Anmeldung: 21.11.2007
(73) Patentinhaber: manroland AG, 63075 Offenbach/Main (DE)
(72) Erfinder: Remmel, Klaus, Dipl.-Ing., 63579 Freigericht-Neuses (DE)
(74) Vertreter: Stahl, Dietmar

(56) Entgegenhaltungen:
- DE-A1- 10 103 235
- DE-A1- 19 835 003

## Beschreibung

Die Erfindung betrifft eine Einrichtung zum wahlweisen Bremsen von bedrucktem Bogenmaterial mittels pneumatischem Unterdruck oder Stützen des Bogenmaterials im Kettenausleger von Druckmaschinen, insbesondere von Rotationsdruckmaschinen, nach dem Oberbegriff von Patentanspruch 1.

Bekannt ist, dass eine Einrichtung zum Bremsen des in Richtung eines Auslegerstapels geförderten und bedruckten Bogenmaterials in der Regel mehrfach in einer Druckmaschine vorhanden ist, und zwar, angeordnet in Förderrichtung des Bogenmaterials, vor dem Auslegerstapel und auf einer quer über die Breite des bedruckten Bogenmaterials verlaufenden Antriebswelle. Eine solche Einrichtung kann mehrere rotationssymmetrische Bremselemente enthalten. Die Bremselemente sind dabei formschlüssig mit der drehangetriebenen Antriebswelle verbunden, auf der Antriebswelle axial voneinander beabstandet angeordnet und in Richtung der Längsmittenachse der Antriebswelle positionier- und arretierbar.
Jede Einrichtung besteht also aus wenigstens einem mit der drehangetriebenen Antriebswelle wirkverbundenen rotationssymmetrischen Bremselement, dessen Außenumfang Saugöffnungen aufweist, die über radiale Saugbohrungen mit einem zentralen Saugkanal in Verbindung stehen. Der Saugkanal ist an eine Unterdruckquelle angeschlossen und wobei, wie bereits erwähnt, das wenigstens eine Bremselement auf der Antriebswelle, abhängig vom Druckbild des Bogenmaterials, axial justier- und arretierbar angeordnet ist.
Bei jedem Auftragswechsel, d.h. bei jedem Wechsel des Druckbildes, müssen das Bremselement jeder Einrichtung und evtl. vorhandene Bogenführungselemente auf das geänderte Druckbild neu positioniert werden oder Bremselemente werden durch Bogenführungselemente getauscht. Insbesondere das Austauschen des Bremselementes gegen ein Stütz- oder Bogenführungselement erfordert einen relativ hohen Montageaufwand und somit eine Beeinträchtigung der zur Verfügung stehenden Druckmaschinenkapazität.

Ferner ist aus dem Dokument DE 198 35 003 A1eine Einrichtung gem dem Oberbegriff des Anspruchs 1, sowie ein Ausleger für eine Druckmaschine bekannt, dessen Bogenbremsen und Bogenstützen mit vermeintlich geringem Umrüstaufwand an unterschiedliche Druckaufträge anpassbar sind. Derartige Druckmaschinen weisen quer zur Verarbeitungsrichtung justierbare Bogenbremsen auf, die jeweils ein mit dem Bogenmaterial zusammenwirkendes und von einem Unterdruck durchgriffenes Bremselement umfassen, und quer zur Verarbeitungsrichtung justierbare Stützen für das Bogenmaterial besitzen. Die jeweilige Bogenstütze kann dabei im Bedarfsfall von einer umgerüsteten Bogenbremse dargestellt sein, deren Bremselement nicht von dem Unterdruck durchgriffen ist. Auch hier wird seitens des Fachmannes nicht verkannt, dass das Umrüsten einer Bogenbremse zu einer Bogenstütze im Allgemeinen einen erheblichen Montageaufwand erfordert. Wie aber darüber hinaus vorgegangen wird, dass mit dem Umrüsten einer Bogenbremse der Unterdruck die jeweilige Bogenstütze zwangsläufig nicht durchgreift, ist in dem Dokument nicht offenbart.

Der Erfindung liegt daher die Aufgabe zugrunde, eine Einrichtung zum wahlweisen Bremsen oder Stützen von bedrucktem und kontinuierlich in Richtung des Auslegerstapels transportiertem Bogenmaterial im Ausleger einer Druckmaschine zu schaffen, die ein Umrüsten von der Bremsfunktion zur Stützfunktion bei vergleichsweise niedrigem Montageaufwand ermöglicht und wobei notwendige Vorkehrungen zum individuellen Abstellen des Saugluftstromes entfallen.

Die Aufgabe wird durch die Merkmale des Patentanspruchs 1 gelöst.
Eine Einrichtung zum wahlweisen Bremsen oder Stützen von kontinuierlich transportiertem Bogenmaterial in Auslegern von Druckmaschinen besteht aus einem quer zur Bogenführungsrichtung positionierbaren und mit einem Druckmittelanschluss ausgerüsteten, die Antriebswelle umschließenden Aufnahmeschacht, welcher Aufnahmeschacht von einer Antriebswelle quer zur Transportrichtung des Bogenmaterials durchgriffen ist, wobei wahlweise
a) von welchem Aufnahmeschacht wenigstens ein in an sich bekannter Weise mit der Antriebswelle wirkverbindbares rotationssymmetrisches Bremselement mit auf dessen Außenumfang vorhandener Öffnungen mit radial verlaufenden Saugbohrungen aufgenommen ist oder statt dessen
b) ein in den Aufnahmeschacht integrierbares und dessen Druckmittelanschluss abdeckendes Verschlusselement vorgesehen ist.

In weiterer Ausgestaltung wird der Aufnahmeschacht von einem ersten Begrenzungselement und einem von diesem Begrenzungselement axial beabstandet angeordneten zweiten Begrenzungselement gebildet. Die dem Bogenmaterial zugewandten Flächen der Begrenzungselemente des Aufnahmeschachtes verlaufen in Richtung des Auslegerstapels geneigt, und zwar derart, dass der von einem Bogen - Greifersystem nicht erfasste, rückwärtige parallele Kantenbereich des Bogenmaterials vor dessen Ablage im Auslegerstapel durch die genannten Flächen der Begrenzungselemente eine solche Unterstützung erfahren, dass die Druckqualität bei einem Druck auf der der Unterstützung zugewandten Seite des Bogenmaterials nicht beeinträchtigt wird. Die Neigung kann dabei, bezogen auf die horizontale Transportebene des Bogenmaterials, vorzugsweise größer als 15° sein und weniger als 45° betragen.
Ferner ist der Aufnahmeschacht, entweder mit aufgenommenem Bremselement oder mit aufgenommenem Verschlusselement, im Hinblick auf die druckfreien Korridore, auf einer quer zur Bogenführungsrichtung verlaufenden Traverse axial justier- und arretierbar angeordnet.

Mit der erfindungsgemäßen Lösung kann eine Bogenbremseinrichtung ohne nennenswerten Montageaufwand in eine Bogenstützeinrichtung und umgekehrt umgerüstet werden, indem das oder die betreffenden Bremselemente durch Ziehen der Antriebswelle dem Aufnahmeschacht entnommen werden können. Ist das wenigstens eine Bremselement entnommen, wird ein Verschlusselement in Art einer Hülse mit angeformten Flansch in den Aufnahmeschacht eingebracht, deren Innendurchmesser den Umfang der Antriebswelle umgreift und deren Flansch mit einer Anlagefläche des Aufnahmeschachtes in Kontakt gebracht wird und dabei gleichzeitig den Saugkanal des Aufnahmeschachtes verschließt. Auf diese Weise wird ohne nennenswerten Montageaufwand aus einer Einrichtung zum Bremsen des Bogenmaterials eine Einrichtung zum Stützen des Bogenmaterials vor dessen Stapelung erhalten.
Die Erfindung soll nachfolgend an einem Ausführungsbeispiel näher erläutert werden. In den Zeichnungen zeigen:
Fig. 1 die Seitenansicht einer Einrichtung zum Bremsen von bedrucktem Bogenmaterial mit Bremselement,
Fig. 2 die Ansicht der Einrichtung nach Schnitt A-A gem.Fig.1,
Fig. 3 die Seitenansicht einer Einrichtung zum Stützen von bedrucktem Bogenmaterial mit Verschlusselement und
Fig. 4 die Ansicht der Einrichtung nach Schnitt B - B gem. Fig.3.

In Fig.1 ist eine sich über die Formatbreite des Bogenmaterials 1 erstreckende Bogenführungseinrichtung 2 mit Öffnungen 3 dargestellt. Der Bogenführungseinrichtung 2 ist die erfindungsgemäß ausgebildete Einrichtung 4 zum wahlweisen Bremsen des bedruckten Bogenmaterial mittels pneumatischen Unterdruck oder Stützen des bedruckten Bogenmaterials in Richtung eines nicht dargestellten Auslegerstapels nachgeordnet. Zwischen den Einrichtungen 2, 4 kann ein zusätzliches Bogenstützelement angeordnet sein.
Die Einrichtung 4 zum Bremsen des Bogenmaterials 1 umfasst hier einen mit einer drehangetriebenen Antriebswelle 6 formschlüssig verbundenen und bekannten Bremsring 7, der zwischen einem ersten Begrenzungselement 8 und einem axial vom ersten Begrenzungselement 8 beabstandet angeordneten zweiten Begrenzungselement 9, s. a. Fig.2, eingeordnet ist. Die beiden Begrenzungselemente 8,9 bilden dabei insoweit einen Aufnahmeschacht 10 für den Bremsring 7 aus, als wenigstens eines der Begrenzungselemente, hier das Begrenzungselement 8, den Bremsring 7 gegen das andere Begrenzungselement 9 derart mittels Federelemente 11 spannt, dass ein Rotieren des Bremsringes 7 relativ zu einem im Bremsring 7 aufgenommenen und segmentartig verlaufenden Saugkörper 12 möglich ist. In den Saugkörper 12 mündet ein in dem Begrenzungselement 9 vorhandener Saugkanal 13, an den eine Schlauchleitung 14 einer hier nicht dargestellten Unterdruckquelle angeschlossen ist.
Zum Zwecke des Aufnehmens, Justierens und Arretierens der Einrichtung 4 sind innerhalb des Auslegers quer zur Transportrichtung 15 des Bogenmaterials 1 verlaufende Traversen 16, 17 angeordnet, von denen wenigsten die der Einrichtung 4 am nächsten liegende Traverse 16 die Einrichtung 4 trägt, während die etwa achsparallel zur Traverse 16 angeordnete Traverse 17 als ergänzende Führung vorgesehen ist.
Ist die Einrichtung 4 auf einen der druckfreien Korridore des Bogenmaterials 1 ausgerichtet, erfolgt deren Arretierung auf der Traverse 16 durch ein arretierendes Mittel 18, durch z.B. eine Rändelschraube.

Das Zusammenspiel von Bremsring 7 und jenen Mitteln, die dem Führen des Druckmittels von der Unterdruckquelle zum Bremsring 7 dienenden, braucht hier nicht näher erläutert zu werden, weil dies dem Fachmann zum Beispiel aus dem Dokument DE 198 34 811 C1 allgemein bekannt ist.

In Fig.2 wird deutlich, dass der Aufnahmeschacht 10 von einem ersten Begrenzungselement 8, von einem zweiten Begrenzungselement 9, welches von dem ersten Begrenzungselement 8 axial beabstandet angeordnet ist, und von der beide Begrenzungselemente 8,9 berührungslos quer durchdringenden Antriebswelle 6 gebildet ist. Die Antriebswelle 6 besitzt, wie aus Fig.1 hervorgeht, den Querschnitt eines Vielkantes, mit dem der Bund 7.3 des Bremsringes 7 in formschlüssiger Verbindung steht. Konzentrisch zum Bund 7.3 ist innerhalb des Bremsringes 7 eine Rollenlagerung 19 vorgesehen, dessen Innenring mit der Innenseite des Bundes 7.3 verbunden ist, während dessen Außenring den Saugkörper 12 trägt und diesen auf eine Anlagefläche 9.2 des Begrenzungselementes 9 positioniert. Ein in dem Begrenzungselement 9 integrierter Saugkanal 13 stellt dabei über die Schlauchleitung 14 die Wirkverbindung zwischen dem Saugkörper 12 und der nicht dargestellten Unterdruckquelle her. Entsprechende in dem Begrenzungselement 8 integrierte Federelemente 11 sind auf den Bremsring 7 derart wirksam, dass der Saugkörper 12 luftdicht an der vorerwähnten Anlagefläche des Begrenzungselementes 9 anliegt.

Fig.3 und 4 zeigt eine analog zur Fig. 1 und 2 aufgebaute Einrichtung 4 ohne den Bremsring 7.
Die axial voneinander beabstandet angeordneten Begrenzungselemente 8, 9 bilden eine von der Führungsebene der Bogenführungseinrichtung 2 abweichend verlaufende Stützfläche 8.1,9.1 aus, die in Richtung des nicht dargestellten Auslegerstapels geneigt ist.
Damit ist gewährleistet, dass lediglich ein freier Endbereich des mit einer entsprechenden Transportgeschwindigkeit schwebend über der Oberseite 2.1 der Bogenführungseinrichtung 2 geführten Bogenmaterials 1
vor dessen Ablage von den Stützflächen 8.1, 9.1 gestützt wird.
Anstelle das Bremsringes 7 ist in den aus den Begrenzungselementen 8,9 gebildeten Aufnahmeschacht 10 ein die Antriebswelle 6 umgreifendes, hülsenartig ausgebildetes Verschlusselement 20 mit angeformtem Flansch 20.1 integrierbar und zwar derart, dass mit der Integration des Verschlusselementes 20 die Öffnung des in dem Begrenzungselement 9 vorhandenen Unterdruckkanals 13 druckdicht abgedeckt wird.
Die Außenkontur des angeformten Flansches 20.1 ist dabei in Bezug auf die Neigung der Stützflächen der Begrenzungselemente so ausgebildet, dass die Stützfunktion der Stützflächen 8.1, 9.1 der Begrenzungselemente 8,9 nicht beeinträchtigt ist.

### Bezugszeichenliste

- 1: Bogenmaterial
- 2: Bogenführungseinrichtung
- 2.1: Oberseite der Bogenführungseinrichtung
- 3: Öffnung
- 4: Einrichtung
- 6: Antriebswelle
- 7: Bremsring
- 7.1: Öffnung
- 7.2: Saugbohrung
- 7.3: Bund
- 8: Begrenzungselement
- 8.1: Stützfläche
- 9: Begrenzungselement
- 9.1: Stützfläche
- 9.2: Anlagefläche
- 10: Aufnahmeschacht
- 10.1: Druckmittelanschluss
- 11: Federelement
- 12: Saugkörper
- 13: Saugkanal
- 14: Schlauchleitung
- 15: Transportrichtung
- 16: Traverse
- 17: Traverse
- 18: Arretiermittel
- 19: Rollenlager
- 20: Verschlusselement
- 20.1: Flansch

## Patentansprüche

1. Einrichtung zum wahlweisen Bremsen von bedrucktem Bogenmaterial (1) mittels pneumatischem Unterdruck oder Stützen des bedruckten Bogenmaterials im Kettenausleger von Druckmaschinen, insbesondere Rotationsdruckmaschinen, welche Einrichtung (4) zwischen einer über die Breite des Bogenformates reichenden maschinenfesten Bogenführungseinrichtung (2) und dem Auslegerstapel der Druckmaschine angeordnet ist,
**gekennzeichnet durch**
ein von einer Antriebswelle (6) durchgriffenes erstes Begrenzungselement (8) und ein zum ersten Begrenzungselement axial beabstandet angeordnetes zweites Begrenzungselement (9), zwischen welchen Begrenzungselementen ein quer zur Bogentransportrichtung (15) und mit einem Druckmittelanschluss (10.1) ausgerüsteter Aufnahmeschacht (10) gebildet ist, wobei wahlweise a) von welchem Aufnahmeschacht wenigstens ein mit der Antriebswelle (6) wirkverbindbares, rotationssymmetrisches Bremselement (7) mit auf dessen Außenumfang vorhandener Öffnungen (7.1) aufgenommen ist und welche Öffnungen (7.1) mit radial verlaufenden Saugbohrungen (7.2) in Verbindung stehen oder b) ein in den Aufnahmeschacht (9) integriertes und den Druckmittelanschluss (10.1) des Aufnahmeschachtes (9) abdeckendes Verschlusselement (20) vorhanden ist.

2. Einrichtung nach Anspruch 1,
**dadurch gekennzeichnet,**
**dass** die dem Bogenmaterial (1) zugewandten Flächen (8.1,9.1) der Begrenzungselemente (8,9) in Richtung des Auslegerstapels in einer geneigten Ebene verlaufen.

3. Einrichtung nach Anspruch 2,
**dadurch gekennzeichnet,**
**dass** die Begrenzungselemente (8,9) als Stützelemente für das Bogenmaterial (1) wirksam sind.

4. Einrichtung nach Anspruch 1,
**gekennzeichnet durch** wenigstens eine quer zur Bogentransportrichtung (15) verlaufende Traverse (16), auf welcher Traverse der Aufnahmeschacht (10) mit Bremselement (7) in Bezug auf druckfreie Korridore des Bogenmaterials (1) positionier- und arretierbar ist.

5. Einrichtung nach Anspruch 1,
**gekennzeichnet durch** wenigstens eine quer zur Bogentransportrichtung (15) verlaufende Traverse (16), auf welcher Traverse allein der Aufnahmeschacht (10) mit dem Verschlusselement (20) positionier- und arretierbar ist.

6. Druckmaschine, insbesondere Rotationsdruckmaschine,
**gekennzeichnet durch** wenigstens eine Einrichtung (4) nach einem der Ansprüche 1 bis 5.

## Claims

1. A device for the optional braking of printed sheet material (1) by means of pneumatic vacuum or supporting of the printed sheet material in the chain delivery of printing presses, more preferably rotary printing presses, which device (4) is arranged between a machine-fixed sheet guiding device (2) reaching over the width of the sheet format and the delivery stack of the printing press, **characterized in that** a first limiting element (8) through which a drive shaft (6) engages and a second limiting element (9) arranged axially spaced from the first limiting element, between which limiting elements a holding shaft (10) transversely to the sheet transport direction (15) and equipped with a pressure means connection (10.1) is formed, by which holding shaft
(a) at least one rotation-symmetrical braking element (7) operationally connectable with the drive shaft (6) with openings (7.1) present on its outer circumference is accommodated, and which openings (7.1) are in connection with radially orientated suction bores (7.2) or
(b) a closing element (20) integrated in the holding shaft (9) and covering the pressure means connection (10.1) of the holding shaft (9)is present.

2. The device according to Claim 1, **characterized in that** the surfaces (8.1, 9.1) of the limiting elements (8, 9) facing the sheet material (1) in the direction of the delivery stack run in an inclined plane.

3. The device according to Claim 2, **characterized in that** the limiting elements (8, 9) are effective as support elements for the sheet material (1).

4. The device according to Claim 1, **characterized by** at least one crossbeam (16) running transversely to the sheet transport direction (15), on which crossbeam the holding shaft (10) with braking element (7) can be positioned and locked with respect to non-printing corridors of the sheet material (1).

5. The device according to Claim 1, **characterized by** at least one crossbeam (16) running transversely to the sheet transport direction (15), on which crossbeam the holding shaft (10) alone can be positioned and locked with the closing element (20).

6. A printing press, more preferably a rotary printing press, **characterized by** at least one device (4) according to any one of the Claims 1 to 5.

## Revendications

1. Dispositif de freinage optionnel d'un ensemble de feuilles imprimées (1) au moyen d'une dépression pneumatique ou d'un soutien des feuilles imprimées dans un bras extracteur à chaîne de machines d'impression, notamment machines d'impression rotatives, lequel dispositif (4) est disposé entre un dispositif de guidage de feuilles (2) fixé à la machine et allant au-delà de la largeur du format des feuilles et la pile d'extraction de la machine d'impression,
**caractérisé par**
un premier élément de limitation (8) traversé par un arbre moteur (6) et un deuxième élément de limitation (9) disposé axialement à distance du premier élément de limitation, éléments de limitation entre lesquels une colonne réceptrice (10) équipée d'un raccordement de moyen de pression (10.1) est formée, dans lequel en option,
a) depuis laquelle colonne réceptrice au moins un élément de freinage (7) pouvant être mis en interaction avec l'arbre moteur (6) et symétrique en rotation peut être pris par des orifices (7.1) pratiqués sur sa circonférence extérieure, lesquels orifices (7.1) étant en liaison avec des trous d'aspiration (7.2) s'étendant radialement ou
b) un élément de fermeture (20) intégré dans la colonne réceptrice (9) et recouvrant le raccordement de moyen de pression (10.1) de la colonne réceptrice (10) est disponible.

2. Dispositif selon la revendication 1,
**caractérisé en ce que**
les surfaces (8.1, 9.1) tournées vers l'ensemble de feuilles (1) des éléments de limitation (8,9) s'étendent dans un plan incliné en direction de la pile d'extraction.

3. Dispositif selon la revendication 2,
**caractérisé en ce que**
les éléments de limitation (8,9) font office d'éléments supports pour les feuilles (1).

4. Dispositif selon la revendication 1,
**caractérisé par** au moins une traverse (16) s'étendant transversalement par rapport au sens de transport des feuilles (15), traverse sur laquelle la colonne réceptrice (10) peut être positionnée et bloquée avec l'élément de freinage (7) par rapport à des couloirs hors pression de l'ensemble de feuilles (1).

5. Dispositif selon la revendication 1,
**caractérisé par** au moins une traverse (16) s'étendant transversalement par rapport au sens de transport des feuilles (15), traverse sur laquelle seule la colonne réceptrice (10) peut être positionnée et bloquée avec l'élément de fermeture (20).

6. Machine d'impression, notamment machine d'impression rotative,
**caractérisée par** au moins un dispositif (4) selon une des revendications 1 à 5.
